# EUROPÄISCHE PATENTSCHRIFT

(11) **EP 0 411 478 B1**
(45) Veröffentlichungstag und Bekanntmachung des Hinweises auf die Patenterteilung: **26.02.1992**
(21) Anmeldenummer: 90114374.3
(22) Anmeldetag: 26.07.1990
(51) Int. Cl.: A63C 9/00

(54) **Ski mit einer Halteplattenanordnung zum Halten der Bindung**
Ski with a holding plate for holding the ski binding
Ski avec une platine pour tenir la fixation de sécurité pour ski

(30) Priorität: 01.08.1989 DE 3925491
(43) Veröffentlichungstag der Anmeldung: 06.02.1991
(73) Patentinhaber: Franz Völkl GmbH & Co. Ski und Tennis Sportartikelfabrik KG, 94315 Straubing (DE)
(72) Erfinder: Englmeier, Siegfried, D-8440 Straubing (DE)
(74) Vertreter: Schwabe - Sandmair - Marx

(56) Entgegenhaltungen:
- EP-A- 0 354 379
- AT-B- 214 326
- CH-A- 575 768
- DE-A- 1 921 589
- FR-A- 2 431 868
- US-A- 3 635 482

## Beschreibung

Gegenstand der Erfindung ist ein Ski mit einem Kern aus leichtem Material, wie z. B. Pappelholz, Tannenholz oder Schaumkunststoff, mit stoffschlüssig mit dem Kern verbundenen oberen und unteren Schichten aus hochfestem Material, wie z. B. faserverstärktem Epoxyharz und/oder Leichtmetall, welche vorzugsweise zu einem den Kern umgebenden Torsionskasten vereinigt sind, und mit einer sich parallel zur Skioberseite im wesentlichen nur im Bindungsbereich erstreckenden Halteplattenanordnung, in welche Löcher zur Aufnahme von Schrauben eingebracht werden können, welche die Ferse und die Spitze des Skischuhs haltende Bindungsteile mit dem Ski verbinden können, wobei die Halteplattenanordnung im Inneren des Skikörpers über elastomere Zwischenlagen, wie z. B. Gummi oder Silikonkautschuk, gelagert ist, die stoffschlüssig (also fest anhaftend, z. B. durch Klebung) sowohl mit der Halteplattenanordnung als auch mit dem Skikörper verbunden sind.

Bei üblichen Ski, bei welchen die normalerweise zweiteilige Bindung sowohl die Ferse als auch die Spitze des Skischuhs festhält, wie dies vor allem bei sogenannten Alpinski oder Ski für den Abfahrtslauf der Fall ist, besteht ein wesentliches Problem darin, daß die Schrauben, welche die Bindung halten, fest im Skikörper verankert sein müssen und ihren Halt im Skikörper daher in erster Linie in der oberen schicht aus hochfestem Material finden. Dadurch werden die entsprechenden Bindungsteile und der Skischuh mit dem Ski zu einer starren Einheit verbunden. Das beraubt den Ski in seinem mittleren Bereich seiner ursprünglichen Elastizität und macht ihn steifer als dies erwünscht ist.

Diese unerwünschte Wirkung ist auch bei einem anderen Skityp gegeben, bei welchem ein sich seitwärts über den Großteil der Breite des Skikerns und in Skilängsrichtung über die Länge des Bindungsbereiches erstreckendes Halteblech im Skikern (AT-B-214 326) oder zwischen dem Skikern und der oberen hochfesten Schicht (US-A-3 635 482) angeordnet ist. Das Blech liegt dabei unmittelbar am Material des Kerns bzw. der hochfesten Schicht an. Es dient zur Aufnahme der die Bindung haltenden Schrauben. Bei montierter Bindung spannen die Schrauben die obere hochfeste Schicht fest an die Bindung, so daß auch hier die ursprüngliche Elastizität der Skimitte verloren geht. Auch das Halteblech selbst wirkt versteifend.

Die gleichen Effekte treten bei einem anderen bekannten Ski (CH-A5-575 768) auf, bei welchen sich in Nuten an der Kernoberseite schmale Aluminiumblechstreifen in Skilängsrichtung erstrecken, die oben an der oberen hochfesten Schicht anliegen. Die Blechstreifen dienen ebenfalls zur Aufnahme der die Bindung haltenden Schrauben.

Bei einer weiteren bekannten Konstruktion (FR-A1-2 431 868) erstreckt sich in der Mitte der Skihöhe im Bindungsbereich ein flacher rahmenartiger Einsatz, von dem zur Skioberfläche Gewindebüchsen ragen, welche zur Aufnahme der die Bindung haltenden Schrauben dienen. Anstelle der Gewindebüchsen können vom Einsatz auch Stifte nach oben ragen, die im Abstand von der Skioberfläche Köpfe tragen.

Unter diese Köpfe sollen dann entsprechende Aussparungen tragende Grundplatten der Bindung geschoben und verrastet werden. Auch hier wird die Bindung und damit der Schuh durch die Köpfe der Schrauben bzw. der Stifte fest gegen den Ski gespannt, wodurch die ursprüngliche Elastizität der Skimitte verloren geht. Auch ist durch die vorgegebene Lage der Stifte bzw. der Gewindebüchsen der Ski auf einen bestimmten Bindungstyp beschränkt.

Die nachteilige Versteifung im Bindungsbereich wird bei der Konstruktion nach der gemäß Artikel 54, Abs. 3 EPÜ zum Stand der Technik gehörenden EP-A2-0 354 379 vermieden. Bei dieser können die Befestigungsschrauben, welche die beiden Bindungsteile über Distanzelemente im Abstand vom Ski halten, in je zwei schmale Blechstreifen eingeschraubt werden, deren jeder in einen Elastomerblock eingebettet ist, der in einer Nut im Skikern verläuft. Der Ski kann bei dieser Konstruktion unabhängig von Skischuh und Bindung gut durchfedern, da die Elastomerblöcke groß sind. Auch diese Konstruktion bietet jedoch technische Probleme.

So beeinträchtigen die einen großen Querschnitt aufweisenden Nuten die Festigkeit des Skikörpers.

Ferner sind die Halteplatten im Ski nicht nur wie erwünscht in Skilängsrichtung, sondern in einem gewissen Mass auch in Skiquerrichtung beweglich.

Die Erfindung löst die Aufgabe, einen neuartigen Ski zu schaffen, der die Vorteile der letztbeschriebenen Konstruktion ohne die Nachteile derselben aufweist, also einen Ski, bei welchem die Bindung ohne störende Schwächung des Skikerns so befestigt werden kann, daß weder die Bindung noch der Skischuh eine wesentlich versteifende Wirkung auf den Bindungsbereich des Ski ausübt. Dabei soll die Bindung ohne großen Aufwand mit dem Ski verbindbar sein. Ferner soll, und das ist wesentlich, die Verbindung der Bindungsteile mit dem Ski so sein, daß die Nachgiebigkeit der Verbindung nur in Skilängsrichtung, nicht jedoch in Skiquerrichtung besteht. Das bewirkt eine optimale Führung. Schließlich soll der gesamte Bindungsbereich für die Aufnahme der Schrauben zum Halten der Bindung geeignet sein.

Die Erfindung löst die dargelegte Aufgabe durch die Ausbildung gemäß dem Anspruch 1.

Die Platte wird bevorzugt von einem Aluminiumblech gebildet. Eine Dicke von etwa 1 mm hat sich hierfür bewährt. Die Platte kann aber auch aus einem hochwertigen faserverstärkten Kunststoffmaterial bestehen, oder auch eine Verbundplatte aus wenigstens einer dünnen Metalllage und gegebenenfalls faserverstärktem Kunststoff sein.

Dadurch, daß die Halteplatte oben und unten, also mit ihren beiden großen Oberflächen über dünne Elastomerschichten stoffschlüssig mit dem Skikörper verbunden ist, können die für eine Durchbiegung oder Durchfederung des Ski erforderlichen Verschiebungen zwischen Plattenteilen und entsprechenden Teilen des Skikörpers unter Verformung der Elastomerschichten stattfinden, ohne daß dem nennenswert die versteifenden Kräfte der Bindung und des Skischuhs entgegenwirken. Durch die großflächige Verbindung zwischen der Halteplatte und dem Skikörper über der ganzen Bindungslänge ist eine einwandfreie seitliche Führung des Ski durch die Bindung gewährleistet.

Die Elastomerschichten werden in der Regel Gummischichten sein. Die Elastomerschichten können vorteilhaft Dicken in der Größenordnung von 0,5 bis 1 mm aufweisen. Sie sollten hochelastisch sein, so wie z. B. der Gummi der Laufstreifen von Kraftfahrzeugen.

Um die Platte im Skikörper seitlich besonders fest zu führen, können die Seitenränder der Platte an dem die Seitenwände des faserverstärk ten Kunststofftorsionskastens, welcher den beispielsweise aus Holz bestehenden Skikern umgibt, direkt anliegen. Die Platte kann seitlich gegen den Torsionskasten oder entsprechende andere feste Teile des Skikörpers aber auch über schmale Elastomerstreifen abgestützt sein. Diese Elastomerstreifen, die dann vorteilhaft mit der oberen und unteren Elastomerschicht stoffschlüssig verbunden sind, erlauben zwar eine Längsverschiebung zwischen Skikörper und Platte, wirken jedoch einer Querverschiebung zwischen Skikörper und Platte entgegen.

Dadurch, daß die Platte sich in Skilängsrichtung nur unter dem Bindungsbereich erstreckt, also nur so weit über die in Frage kommenden Einschraubstellen für die Bindung hinaus nach vorn und hinten, wie dies zum Halten der Schrauben auch der längsten Bindung notwendig ist, hat sie keinen störenden Einfluß auf die übrigen Teile des Ski.

In der Regel wird man die Länge der Platte für einen Ski üblicher Länge mit etwa 60 cm bemessen.

Die Erfindung erlaubt es durch die geringe Dicke von Halteplatte und Elastomerschichten, die zusammen in der Praxis nicht wesentlich dicker als etwa 2 mm sein werden, ganz ohne oder fast ohne Schwächung des Kernes bzw. Erhöhung des Ski im Bindungsbereich die Halteplatte mit ihren Elastomerschichten zwischen dem Kern und der oberen hochfesten Schicht anzuordnen.

Ein Ski, der in der dargelegten Weise mit einer Platte zur Aufnahme der Bindungsbefestigungsschrauben versehen ist, kann leicht mit einer Bindung versehen werden. Zu diesem Zweck werden beim Bohren der Löcher für die Aufnahme der Befestigungsschrauben diese Löcher im oberen Bereich breiter gebohrt, so daß die Platte nach oben frei liegt. Dann genügt es, wenn die Bindungsteile beim Befestigen mittels der Schrauben unmittelbar oder auch mittelbar auf die Platte abgestützt werden.

Dementsprechend ist ein Ski mit angeschraubten Bindungsteilen gemäß der Erfindung dadurch gekennzeichnet, daß die Bindungsteile mittels sich durch Aussparungen der oberen Schicht aus hochfestem Material erstreckender Distanzelemente gegen die Platte geschraubt sind. Da sich die Distanzglieder in den Aussparungen der oberen hochfesten Schicht gegen letztere verschieben können, kann der Skischuh mit der Bindung und der Platte einen relativ starren Körper bilden, der über die die Platte umgebenden Elastomerschichten nachgiebig im Ski geführt ist, ohne die Durchbiegungen des Ski aufgrund der Steifigkeit der Platte, des Skischuhs und der Bindung wesentlich zu beeinflussen.

Die Bindungsteile dürfen also nicht die obere hochfeste Schicht zwischen sich und der Platte einspannen. Sie sollen also gewissermaßen wie auf niedrigen Säulen, welche mit Luft durch die hochfeste Schicht ragen, auf der Platte ruhen. Die Bindungsteile können in üblicher Weise flache Bleche sein. Diese können als "tragende Säulen" nach unten ausgedrückte Näpfe tragen, welche in der Mitte Durchgangslöcher für die Schrauben aufweisen. Bevorzugt wird jedoch eine Konstruktion, bei welcher die Distanzelemente von flachen Scheiben nach Art von Beilagscheiben gebildet sind, welche die Schrauben umgeben und so dick sind, daß zwischen der Oberfläche des Ski und den Bindungsteilen noch eine geringfügige Luft besteht. Die Distanzelemente können die Bindungsteile beispielsweise in einem Abstand von einigen Zehntel Millimetern von der Skioberfläche halten.

Die vordere und die rückwärtige Stirnfläche der Platte sollten möglichst nachgiebigen Teilen des Skikörpers gegenüberliegen, also beispielsweise entsprechenden Stirnflächen des Holz- oder Schaumstoffkerns. Auch können hier kleine Hohlräume vorgesehen sein. Diese können bei der Skiherstellung beispielsweise dadurch freigehalten werden, daß vor der Fertigung des Ski an die vordere und hintere Stirnfläche der Platte bzw. Teilplatte kleine Schaumstoffschnüre mit einem Querschnitt von beispielsweise einem Quadratmillimeter angeklebt werden. Bevorzugt sind jedoch die vorderen und die rückwärtigen Stirnflächen der Platte bzw. Teilplatte über volumenveränderliche Elastomerteile gegen den Skikörper abgestützt. Das wird wiederum vorzugsweise dadurch bewirkt, daß die die Platte oben und unten bedeckenden Elastomerschichten hier einfach zusammengeführt sind, ohne daß die vordere und rückwärtige Kante der Platte entsprechend angeschärft sind. Dadurch entstehen hier kleine Hohlräume. Diese reichen bereits aus, um die beim Durchbiegen des Ski ohne entsprechende Längsänderung der Platte auftretenden geringen Verschiebungen aufzunehmen.

Nachfolgend ist ein Ausführungsbeispiel für gemäß der Erfindung ausgebildete Alpinski anhand der Zeichnungen beschrieben.

Fig. 1 zeigt die Draufsicht auf einen Ski nach der Erfindung.

Fig. 2 zeigt in vergrößertem Maßstab den Schnitt II-II aus Fig. 1.

Fig. 3 zeigt in noch stärker vergrößertem Maßstab den Schnitt III-III aus Fig. 2.

Der gezeigte Ski besitzt einen Holzkern 1, der in üblicher Weise von einem Torsionskasten 2 umgeben ist, welcher aus einer faserverstärkten Schicht von Epoxyharz besteht. Die obere und untere Wandung des Torsionskastens bilden die obere bzw. untere Schicht aus hochfestem Material. Unter der oberen Wand des Torsionskastens 2 verläuft eine diese Wand verstärkende dünne Liechtmetallage 3, die in Fig. 2 der Einfachheit halber nicht gezeigt ist. Der Ski ist außen von einer Deckschicht 4 umgeben. Unten besitzt er eine Laufsohle 5 sowie Stahlkanten 6. An der Oberseite des Skikörpers sind mittels Schrauben 7 die nur schematisch dargestellten Grundplatten 8 der Fersenautomatik und des Vorderbacken der Skibindung befestigt. Im übrigen ist die Skibindung nicht dargestellt.

Soweit bisher im Rahmen der Beispielsbeschreibung erläutert, ist der Aufbau des Ski bekannt.

Gemäß der Erfindung erstreckt sich unterhalb der zür Oberseite des Torsionskastens 2 gehörenden Leichtmetallage 3 eine Aluminiumplatte 10, die wie aus Fig. 2 und 3 ersichtlich, oben und unten von Gummilagen 11 und 12 bedeckt ist. Die Gummilagen 11 und 12 erstrecken sich über die ganze Breite des Ski und sind stoffschlüssig mit dem Aluminiumblech 3 und der Aluminiumplatte 10 bzw. dem Holzkern 1 und der Aluminiumplatte 10 verbunden, beispielsweise durch Vulkanisieren oder durch Verklebung mit ausgehärtetem Epoxyharz. Wie aus Fig. 3 ersichtlich, welche nur eine Hälfte des Querschnitts des Ski zeigt, erstrecken sich beide Gummilagen über die volle Breite des Ski kerus 1. Wie aus Fig. 2 ersichtlich, erstreckt sich die obere Gummilage 12 nach vorn und hinten etwas über die Länge der Aluminiumplatte 10. Noch weiter erstreckt sich nach vorne und hinten die untere Gummilage 11, welche in der aus Fig. 2 ersichtlichen Weise am vorderen und hinteren Ende in der die beiden Gummilagen und die Aluminiumplatte 10 aufnehmenden Aussparung des hölzernen Skikerns 1 nach oben bis an,die Oberfläche des Kerns verläuft. Diese Aussparung kann in einfacher Weise durch Ausfräsen hergestellt sein. Wie am besten Fig. 2 erkennen läßt, erlaubt es die Erfindung, mit einer sehr flachen Ausfräsung auszukommen, so daß das Biegeverhalten des Ski nur wenig beeinflußt wird. Der Ski kann aber auch ohne Ausfräsung gefertigt werden. Dann ligt die Plattenanordnung mit ihren Elastomerschichten zwischen dem ungeschwächten Kern und der oberen Schicht 2. In diesem Fall können die vorderen und hinteren Ränder der Blechplatte 10 und gegebenenfalls auch der Elastomerschichten angeschärft werden, damit die so entstandene etwa 2 mm hohe Erhöhung in der Skimitte an ihren Enden stetig nach unten abfällt. Dadurch, daß die beiden Gummilagen wie aus Fig. 2 ersichtlich über die stumpfen Vorder- bzw. Hinterenden der Aluminiumplatte 10 hinauslaufen, schließen sie zwischen sich und der Aluminiumplatte kleine Lufträume ein, die auch beim Verpressen des Skis nicht vollständig mit Kleber gefüllt werden. Dadurch können das Vorder- und Hinterende der Aluminiumplatte 10 sich gut relativ zum Ski verschieben, wenn dies beim Durchbiegen des Ski notwendig wird.

An den Seiten ist die Aluminiumplatte 10 gegen die Seitenwände des Torsionskastens 4 über schmale Elastomerstreifen abgestützt, wie dies besten aus Fig. 3 zu ersehen ist. Die Seitenwände der Aluminiumplatte sind ebenfalls stumpf, wie ebenfalls aus Fig. 3 ersichtlich. Die Aluminiumplatte 10 kann sich aber auch bis zu den Seitenwänden des Torsionskastens 2, oder, wenn dieser nicht vorhanden ist, bis zum Seitenbelag des Skikörpers erstrecken.

In der bis jetzt beschriebenen Form, aber natürlich ohne die die Bindungteile darstellenden Platten 8 und die Schrauben 7, kommt der Ski in den Handel. Normalerweise wird er erst vom Händler mit der Bindung versehen. Zu diesem Zweck werden für jede der beiden Platten 8 im Ausführungsbeispiel vier Schraubenlöcher bis durch die Aluminiumplatte 10 hindurch gebohrt. Zum Bohren der Schraubenlöcher dient ein Bohrer mit Zapfensenker, der zugleich mit dem Bohren des Gewindelochs für die Schraube in das Blech 10 ein vergrößertes Loch 16 durch die obere hochfeste Schicht 2 und die obere Gummilage 12 hindurch bis auf die obere Oberfläche der Aluminiumplatte 10 ansenkt.

Zum Befestigen der Bindung werden dann die Bindungsteile 8 mit Hilfe von in Fig. 3 übertrieben hoch dargestellten Beilagscheiben 17 und der Schrauben 7 an dem Aluminiumblech 10 festgeschraubt. Die Beilagscheiben 17 sind so hoch, daß sie die Bindungsplatten 8 mit geringem Abstand von der Oberfläche der oberen Deckschicht 4 tragen. Auf diese Weise ist, wie am besten aus Fig. 2 ersichtlich, die Bindung durch die hochfeste obere Schicht des Torsionskastens hindurch unmittelbar mit der Aluminiumplatte 10 verbunden, ohne daß die Bindung beim Durchfedern des Ski störende Kräfte auf die obere hochfeste Schicht des Torsionskastens ausüben könnte. Ist die Aluminiumplatte 10 direkt an den Seitenwänden des Torsionskastens 2 geführt, so kann die seitliche Stirnfläche der Aluminiumplatte 10 vor dem Verpressen des Skikörpers mit einem Trennmittel eingestrichen werden, damit sie nicht stoffschlüssig mit dem Torsionskasten 2 verbunden wird.

Man erkennt aus Fig. 2, daß beim Durchfedern des Bindungsbereichs nach unten die Oberseite des Torsionskastens 2 verkürzt wird, ohne daß die Halterung der Bindung mit der Aluminiumplatte 10 einer solchen Verkürzung wesentlich entgegenwirkt. Die Luft zwischen den Beilagscheiben 17 und den Bohrungen in der hochfesten Schicht 2 ist hierfür ausreichend. Die entstehenden Längsunterschiede zwischen der Aluminiumplatte 10 und der Oberseite des Torsionskastens 2 werden durch entsprechende Schubverformungen der oberen Gummischicht 12 aufgenommen. Das gleiche gilt für relative Längenänderungen zwischen dem Skikern und der Aluminiumplatte 10.

## Patentansprüche

1. Ski mit einem Kern (1) aus leichtem Material,
mit stoffschlüssig mit dem Kern verbundenen oberen und unteren Schichten (2) aus hochfestem Material,
und mit einer sich parallel zur Skioberseite im wesentlichen nur unter der Bindung erstreckenden Halteplattenanordnung (10), in welche Löcher zur Aufnahme von Schrauben (7) eingebracht werden können, welche die Ferse und die Spitze des Skischuhs haltende Bindungsteile (8) mit dem Ski verbinden können,
wobei die Halteplattenanordnung (10) im Skikörper über elastomere Zwischenlagen (11, 12) gelagert ist, die stoffschlüsig sowohl mit der Halteplattenanordnung als auch mit dem Skikörper verbunden sind,
**dadurch gekennzeichnet,** daß
die Halteplattenanordnung eine dünne Platte (10) ist,
daß die Halteplatte (10) und die elastomeren Zwischenlagen (11, 12) sich seitwärts im wesentlichen über die ganze Breite des Skikerns (1) und in Skilängsrichtung über die ganze Länge des Bindungsbereiches erstrecken,
und daß die Halteplatte (10) und die zwischen der oberen hochfesten Schicht (2) und der Halteplatte (10) und zwischen dem Kern (1) und der Halteplatte (10) liegenden elastomeren Zwischenlagen (11, 12) zusammen eine an der Höhe des Skikerns gemessen dünne Lage bilden.

2. Skinach Anspruch 1, bei welchem die oberen und unteren hochfesten Schichten durch hochfeste Seitenschichten zu einem den Kern umgebenden torsionssteifen Hohlkasten verbunden sind,
**dadurch gekennzeichnet**,
daß die Halteplatte seitwärts gegen die Seitenschichten des Torsionskastens abgestützt ist.

3. Ski nach Anspruch 1 oder 2,
**dadurch gekennzeichnet**,
daß die Halteplatte (10) zwischen dem Skikern (1) und der oberen hochfesten Schicht (2) verläuft.

4. Skin ach Anspruch 1, 2 oder 3,
**dadurch gekennzeichnet**,
daß die Halteplatte aus einem Stück besteht.

5. Ski nach einem der Ansprüche 1 bis 4,
**dadurch gekennzeichnet**,
daß die Dicke der Halteplatte und die der beiden elastomeren Zwischenlagen jeweils in der Größenordnung von 1 mm liegt.

6. Ski mit angeschraubter Bindung nach einem der Ansprüche 1 bis 5,
**dadurch gekennzeichnet**,
daß sich die die Bindungsteile haltenden Schrauben durch gegen die Halteplatte abgestützte Distanzelemente erstrecken,
daß die Distanzelemente die Bindungsteile in geringem Abstand von der Skioberfläche halten,
und daß die in der oberen hochfesten Schicht des Ski für die Distanzelemente vorgesehenen Aussparungen die Distanzelemente mit Abstand umgeben.

## Claims

1. Ski comprising a core (1) of light material
having upper and lower layers (2) of high-strength material connected in material-locking manner to the core,
and a holding plate (10) which extends parallel to the ski upper side substantially only beneath the binding and into which holes can be introduced for receiving screws (7) which can connect binding members (8) holding the heel and the toe of the ski boot to the ski,
the holding plate (10) being mounted in the ski body via elastomeric intermediate layers (11, 12) which are connected in material-locking manner both to the holding plate and to the ski body,
characterized in that
the holding plate (10) is a thin plate,
the holding plate (10) and the elastomeric intermediate layers (11, 12) extend sidewards substantially over the entire width of the ski core (1) and in the ski longitudinal direction over the entire length of the binding region,
and the holding plate (10) and the elastomeric layers (11, 12) lying between the upper high-strength layer (2) and the holding plate (10) and between the core (1) and the holding plate (10) form a layer thin compared with the height of the ski core.

2. Ski according to claim 1, in which the upper and the lower high-strength layers are connected by high-strength side layers to form a torsion-stiff hollow box surrounding the core,
characterized in that
the holding plate is supported laterally against the side layers of the torsion box.

3. Ski according to claims 1 or 2,
characterized in that
the holding plate (10) extends between the ski core (1) and the upper high-strength layer (2).

4. Ski according to claims 1, 2 or 3,
characterized in that
the holding plate consists of one piece.

5. Ski according to any one of claims 1 to 4,
characterized in that
the thickness of the holding plate and that of the two elastomeric intermediate layers are each of the order of magnitude of 1 mm.

6. Ski with screwed-on binding according to any one of claims 1 to 5,
characterized in that
the screws holding the binding parts extend through spacer elements supported against the holding plate,
that the spacer elements hold the binding parts a slight distance from the ski surface,
and that the cutouts provided in the upper high-strength layers of the ski for the spacer elements surround the latter with clearance.

## Revendications

1. Ski comportant une âme (1) en matériau léger, des couches supérieure et inférieure (2) en matériau à haute résistance réunies à l'âme par liaison de matière, et une platine (10) s'étendant parallèlement au côté supérieur du ski sensiblement uniquement au-dessous de la fixation, dans laquelle des trous peuvent être pratiqués pour la réception de vis (7), les parties de la fixation (8) maintenant le talon et la pointe de la chaussure de ski pouvant être réunies au ski, la platine (10) étant placée dans le corps du ski à l'aide de couches intermédiaires en élastomère (11,12), qui sont réunies par conformation de matière non seulement à la platine mais également au corps du ski,
**caractérisé en ce que**
la platine est une plaque mince (10), en ce que la plaque formant platine (10) et les couches intermédiaires en élastormère (11,12) s'étendent latéralement sensiblement sur toute la largeur de l'âme du ski (1) et dans la direction longitudinale du ski sur toute la longueur de la région de la fixation, et en ce que la plaque formant platine (10) et les couches intermédiaires en élastomère (11,12) se trouvant entre la cou-supérieure à haute résistance (2) et la plaque formant platine (10) et entre l'âme (1) et la plaque formant platine(10) forment conjointement une couche mince proportionnée à la hauteur de l'âme du ski.

2. Ski selon la revendication 1, dans lequel les couches à haute résistance supérieure et inférieure sont réunies par des couches latérales à haute résistance à un profilé creux en caisson résistant à la torsion entourant l'âme,
caractérisé en ce que
la plaque formant platine est soutenue latéralement vis-à-vis des couches latérales du profilé creux en caisson résistant à la torsion.

3. Ski selon la revendication 1 ou 2,
caractérisé en ce que
la plaque formant platine (10) s'étend entre l'âme du ski (1) et la couche supérieure à haute résistance (2).

4. Ski selon la revendication 1,2 ou 3,
caractérisé en ce que
la plaque formant platine se compose d'un seul élément.

5. Ski selon l'une quelconque des revendications 1 à 4, caractérisé en ce que l'épaisseur de la plaque formant platine et celle des deux couches intermédiaires en élastomère est de l'ordre de grandeur de 1 mm.

6. Ski à fixation vissée selon l'une quelconque des revendications 1 à 5,
caractérisé en ce que
les vis maintenant les parties de la fixation s'étendent à travers des éléments d'écartement soutenus par la plaque formant platine, en ce que les éléments d'écartement maintiennent les parties de la fixation à faible espacement de la surface du ski, et en ce que des évidements prévus dans la couche supérieure à haute résistance du ski pour les éléments d'écartement entourent de façon espacée les éléments d'écartement.
